# FASCICULE DE BREVET EUROPEEN

(11) **EP 1 268 896 B1**
(45) Date de publication et mention de la délivrance du brevet: **27.02.2008**
(21) Numéro de dépôt: 00938879.4
(22) Date de dépôt: 31.05.2000
(51) Int. Cl.: D01G 25/00

(54) **PROCEDE POUR REGULER LE PROFIL D'UNE NAPPE NON-TISSEE ET INSTALLATION DE PRODUCTION S'Y RAPPORTANT**
VERFAHREN UND ANLAGE ZUM REGELN DES PROFILS EINES FASERVLIESVERBUNDES
METHOD FOR CONTROLLING THE PROFILE OF A NON-WOVEN LAP AND RELATED PRODUCTION INSTALLATION

(30) Priorité: 01.06.1999 FR 9906891
(43) Date de publication de la demande: 02.01.2003
(73) Titulaire: Asselin-Thibeau, 59200 Tourcoing (FR)
(72) Inventeur: JOURDE, Bernard, F-76500 Elbeuf (FR); JEAN, Robert, F-27370 Fouqueville (FR); LAUNE, Jean-Christophe, F-27370 La Saussaye (FR)
(74) Mandataire: Pontet, Bernard
(86) Numéro de dépôt international: PCT/FR2000/001518
(87) Numéro de publication internationale: WO 2000/073547

(56) Documents cités:
- EP-A- 0 032 044
- FR-A- 2 770 855
- US-A- 4 662 032
- PATENT ABSTRACTS OF JAPAN vol. 1999, no. 4, 30 avril 1999 (1999-04-30) & JP 11 012857 A (CHIYODA CORP.), 19 janvier 1999 (1999-01-19)

## Description

La présente invention concerne un procédé pour réguler le profil d'une nappe non-tissée.

La présente invention concerne également une installation de production d'une nappe de fibres non-tissées.

Il est connu de produire un produit fibreux, tel qu'un voile de nappage, dans une carde ou dans un autre appareil tel que par exemple un nappeur pneumatique. Le voile de fibres ainsi obtenu alimente un étaleur-nappeur dans lequel le voile est plié alternativement dans un sens et dans l'autre sur un tapis de sortie. La nappe est ainsi composée de segments de voile, inclinés alternativement dans un sens et dans l'autre, qui se chevauchent. Les plis entre segments successifs sont alignés le long des bords latéraux de la nappe produite.

La nappe de fibres obtenue est en général destinée à un traitement ultérieur de consolidation par exemple par aiguilletage, par enduction, et/ou etc, pour obtenir un produit non-tissé consolidé.

Le FR-A-2 234 395 enseigne les relations de vitesse qu'il faut respecter dans l'étaleur-nappeur pour maîtriser l'épaisseur de la nappe en tout point de sa largeur.

Le DE-C-1 287 980 enseigne de placer directement à la sortie de l'étaleur-nappeur, au-dessus de l'axe longitudinal de la nappe, une jauge 32 qui détecte les défauts d'épaisseur / poids surfacique de la nappe le long de son axe. Cette détection est reçue par un appareil de traitement qui, en cas d'écart par rapport à une consigne, corrige notamment la vitesse du tapis de sortie de l'étaleur-nappeur lorsqu'un chevauchement incorrect des segments de voile composant la nappe, produit des bourrelets transversaux ou au contraire des lacunes en forme de rainure transversale dans la nappe. En cas de déviation de l'épaisseur de la nappe par rapport à une consigne, l'appareil de traitement commande une variation correspondante de la vitesse de rotation du peigneur de la carde montée en amont de l'étaleur-nappeur.

Le EP-A-0 315 930 propose un étaleur-nappeur réalisant une nappe ayant en coupe transversale un profil d'épaisseur / poids surfacique non-uniforme. Pour cela, le chariot nappeur, qui dépose le voile en un point variable de la largeur au tapis de sortie, est actionné avec une vitesse qui varie par rapport à la vitesse des tapis qui expulsent le voile à travers ce chariot pour le déposer sur le tapis de sortie de l'étaleur. Si en une position donnée de la largeur de la nappe, le chariot se déplace à une vitesse supérieure à celle à laquelle il dévide le voile, le voile est étiré et cela réduit l'épaisseur de la nappe à cet emplacement. Si au contraire la vitesse du chariot est inférieure à la vitesse de dévidement, le voile est déposé sous une forme comprimée qui augmente l'épaisseur de la nappe à cet emplacement.

Le EP-B-0 371 948 décrit un procédé destiné à précompenser les défauts intervenant lors de la consolidation ultérieure, notamment l'aiguilletage, en faisant varier localement l'épaisseur du voile de nappage introduit dans l'étaleur-nappeur. Ceci est obtenu en réglant de manière automatique la vitesse d'un peigneur de la carde par rapport à la vitesse du tambour de carde. Plus le peigneur tourne vite par rapport au tambour et plus le voile formé par le peigneur a un poids surfacique réduit.

Le FR-A-2 770 855 décrit divers perfectionnements à ce procédé et propose en variante des modes de réalisation combinant une modulation du profil longitudinal du voile produit par la carde ou analogue avec une action d'étirage et/ou de compression du voile à sa sortie du chariot-nappeur de l'étaleur-nappeur.

Un appareil de traitement informatique permet à l'utilisateur de saisir un profil de consigne souhaité pour la nappe et commande ensuite l'appareil de production de voile et/ou l' étaleur-nappeur de manière calculée pour réaliser le profil demandé. En pratique, l'utilisateur de l'installation attache une importance déterminante au profil de la nappe consolidée obtenue. Or, ce profil est inévitablement modifié par les imperfections fonctionnelles de l'étaleur et de la machine de consolidation, notamment lorsque celle-ci est une aiguilleteuse. Les aiguilleteuses ont pour fonction d'entrelacer les fibres. Elles ont en même temps l'inconvénient de réduire la dimension transversale de la nappe, et de fournir une nappe plus épaisse le long des bords que dans la zone médiane.

Le US 4 662 032 A décrit un nappeur pneumatique comportant à sa sortie un capteur détectant l'épaisseur de la nappe en plusieurs points de sa largeur. Le nappeur pneumatique est réglable de façon séparée pour différentes zones de sa largeur de travail . En cas d'écart entre le profil relevé et une consigne, des moyens de régulation corrigent l'opération de nappage dans la zone de la largeur où l'erreur a été constatée. On réalise ainsi typiquement un profil qui précompense des défauts occasionnés par des étapes ultérieures de la fabrication.

Les installations décrites dans le EP-B-0 371 948, le FR-A-2 770 855, et le US -A-4 662 032, ainsi que l'étaleur-nappeur décrit dans le EP-A-0 315 930, permettent en principe de donner à la nappe n'ayant pas encore subi un traitement ultérieur tel qu'un traitement de consolidation et plus particulièrement d'aiguilletage, un profil non-uniforme qui précompense les défauts qui seront produits par l'aiguilleteuse. Mais en pratique, une précompensation parfaite est très difficile à obtenir, nécessite des réglages laborieux. En outre, il n'est pas certain qu'un bon réglage initial suffise à obtenir durablement un produit consolidé conforme au profil idéal attendu.

Le but de l'invention est ainsi de proposer un procédé (voir revendication 1) et une installation (voir revendication 18) de production qui permettent d'obtenir de manière plus simple et plus fiable pour l'utilisateur le profil voulu pour la nappe consolidée.

Suivant un premier aspect de l'invention, le procédé pour réguler le profil transversal d'une nappe non-tissée dans une installation de production de ladite nappe à partir d'un produit fibreux, que l'on dépose sous forme de segments transversaux successifs dans un étaleur-nappeur pour obtenir une nappe qui passe ensuite dans une machine de consolidation, en particulier une aiguilleteuse délivrant la nappe non-tissée consolidée, est caractérisé en ce qu'
- à un poste de mesure situé après la machine de consolidation on relève un profil transversal de la nappe en détectant une grandeur physique en plusieurs points de la largeur de la nappe consolidée ; et
- en cas d'écart entre le profil relevé et un profil de consigne on corrige le profil de la nappe en réglant un paramètre de fonctionnement d'au moins un organe d'agencement des fibres situé dans l'installation en amont de la machine de consolidation, lorsque ledit organe d'agencement travaille les fibres qui vont se trouver au point de la largeur de la nappe où l'écart de profil est apparu.

On appelle "organe d'agencement des fibres" un organe appartenant par exemple à une carde ou un étaleur-nappeur et qui a un effet sur la disposition ou la distribution des fibres dans le voile ou la nappe, et qui influe en particulier sur le poids surfacique d'une "section de voile" ou d'un point de la largeur de la nappe. On appelle "section de voile" une section transversale d'un voile ou autre produit fibreux en un point déterminé de sa longueur. Cette section se caractérise notamment par son poids surfacique, qui peut varier d'une section à l'autre.

Avec l'invention, on vérifie en permanence ou par intermittence le profil transversal obtenu et on procède à des corrections ciblées en cas d'écart entre un point du profil obtenu et le point correspondant du profil de consigne.

La correction peut se faire par un procédé connu en soi d'après le EP-A-0 315 930, le EP-B-0 371 948 ou le FR-A-2 770 855.

La grandeur physique mesurée peut être choisie parmi une large gamme. On peut par exemple mesurer la perméabilité de la nappe à un rayonnement donné. Cette perméabilité constitue une grandeur physique représentative du poids surfacique local.

Le procédé décrit dans le FR-A-2 770 855 nécessite de connaître avec précision la "longueur de retard", c'est à dire la longueur de voile comprise entre d'une part une première section de voile en train d'être déposée sur la nappe en cours de formation dans l'étaleur-nappeur, et d'autre part une deuxième section de voile se trouvant au point du trajet des fibres où le réglage de poids spécifique s'opère en amont de l'étaleur-nappeur, en particulier dans la carde. Si des étirages ou des compressions sont subies par le voile entre ces deux sections, il faut prendre en compte une longueur de retard corrigée de manière correspondante. La longueur de retard corrigée correspond au trajet total effectué par le chariot nappeur au-dessus du tapis de sortie entre le moment où il dépose la première section citée et le moment où il dépose la deuxième section citée. Connaissant cette longueur de retard, éventuellement corrigée, on connaît le point où sera déposée, dans la largeur de la nappe, une section de voile en train de subir une correction d'épaisseur / poids surfacique dans la carde.

La longueur de retard, éventuellement corrigée, peut se déterminer de manière théorique à chaque instant dans une installation de production donnée, programmée de manière donnée. En pratique, une telle détermination théorique peut être difficile à mettre en oeuvre et ne pas aboutir à un résultat parfait. Il est en particulier difficile de prendre en compte certains éléments tels que l'élasticité des fibres, qui risquent de s'étirer ou au contraire de se recomprimer en certains points de leur trajet.

Suivant un aspect de l'invention pouvant, indépendamment de la régulation de profilage, compléter utilement le FR-A-2 770 855, on procède à une détermination expérimentale de la longueur de retard ou tout au moins à un parachèvement expérimental de la détermination théorique. Pour cela, on met en oeuvre une étape d'initialisation à l'aide d'une particularité du produit fibreux dont on repère la position longitudinale le long du produit fibreux lors du passage à travers ledit organe d'agencement des fibres puis la position transversale dans la nappe produite. Grâce à cette connaissance plus précise de la longueur de retard, le procédé de régulation de profilage selon l'invention peut être mis en oeuvre plus efficacement.

Il est avantageux que cette particularité soit un pseudo-défaut généré par l'organe d'agencement. Il est également avantageux que la particularité, notamment le pseudo-défaut, soit détectée par les moyens de détection de la grandeur physique. En cela le procédé d'initialisation se combine encore plus avantageusement avec le procédé de régulation de profil proprement dit.

Connaissant la longueur de voile nécessaire pour alimenter le chariot nappeur pendant un aller/retour de celui-ci, on peut en déduire toutes les sections de voile successives qui correspondront à une même position transversale sur la nappe. Et on pourra en déduire la position des sections de voile correspondant à toute autre position transversale sur la nappe.

En pratique, en même temps qu'on repère le passage de la particularité à travers l'organe d'agencement, on peut repérer la position du chariot nappeur dans son cycle d'aller-retour. On saura ensuite, chaque fois que le chariot nappeur repasse par cette position de son cycle, que la section de voile en train d'être travaillée par l'organe d'agencement est destinée à se trouver dans la position transversale précitée de la nappe.

Dans une version perfectionnée, l'initialisation peut avantageusement comporter une étape consistant à déphaser les particularités successives par rapport aux cycles d'allerretour du chariot nappeur, jusqu'à ce que les particularités successives se positionnent en une position particulière de la largeur de la nappe, et notamment sur l'axe central de la nappe.

On a ainsi déterminé les sections du voile qui vont se trouver sur l'axe central de la nappe.

Par une simple subdivision de la longueur du voile entre deux telles sections successives, on trouve les sections de voile qui viendront se positionner en d'autres points de la largeur de la nappe. Cette subdivision peut être faite de manière volontairement irrégulière pour tenir compte par exemple d'un étirage / compression non-constant à la sortie du chariot-nappeur.

Une fois l'initialisation réalisée, on passe à l'étape de production et il n'y a alors plus besoin de munir le voile de "particularités" ou "pseudo-défauts". Lorsqu'une correction du profil transversal de la nappe est à réaliser, on effectue cette correction sur le voile, en une section de voile choisie par référence aux sections de voile dont on sait qu'elles vont se trouver le long de l'axe de la nappe.

On peut également effectuer la correction en modifiant la relation de vitesse entre le chariot nappeur (devenant alors l'organe d'agencement des fibres servant à appliquer la correction) et la vitesse de défilement du voile à travers le chariot nappeur lorsque le chariot nappeur se trouve au-dessus du point de la largeur de la nappe où l'écart de profil a été constaté. Ce procédé a l'avantage de ne pas nécessiter de repérage entre les positions longitudinales du voile et les positions transversales sur la nappe, mais peut présenter les inconvénients évoqués dans le FR-A-2 770 855 à propos du EP-A-0 315 930, en particulier une relativement faible efficacité de correction lors de l'utilisation de fibres relativement élastiques.

Il est donc préféré selon l'invention de réaliser les corrections de poids surfacique lors de la production du voile en amont de l'étaleur-nappeur. Il est par contre avantageux de corriger la largeur de la nappe obtenue, lorsqu'elle s'écarte de la largeur du profil de consigne, en réglant les extrémités de course du chariot nappeur de l'étaleur-nappeur.

Dans ce cas également, le chariot nappeur est un organe d'agencement des fibres sur lequel on peut agir pour appliquer une correction de profil dans le cadre du procédé de régulation.

Les corrections effectuées peuvent avoir pour effet de modifier la position du chariot nappeur pour laquelle la section de voile traversant l'organe d'agencement est celle destinée à se placer sur l'axe de la nappe. On peut alors recalculer ladite position du chariot-nappeur en appliquant à la position précédemment connue une variation calculée théoriquement d'après les effets prévisibles de la correction.

Suivant un autre aspect de l'invention, l'installation de production d'une nappe de fibres non-tissée, comprenant une machine de production de voile, en particulier une carde, un étaleur-nappeur formant une nappe (16) avec des segments de voile disposés transversalement et en chevauchement mutuel, et une machine de consolidation, en particulier une aiguilleteuse recevant la nappe provenant de l'étaleur-nappeur et produisant la nappe de fibres non-tissée consolidée, est caractérisée par
- des moyens de détection pour mesurer une grandeur physique en différents points de la largeur de la nappe consolidée défilant à un poste de mesure situé en aval de la machine de consolidation ; et
- des moyens de commande qui reçoivent un signal fourni par les moyens de détection, comparent la grandeur physique de chaque point avec une consigne relative à ce point, et en cas d'écart en un point appliquent une commande corrigée à au moins un organe d'agencement des fibres agissant en amont de la machine de consolidation, lorsque l'organe d'agencement travaille des fibres destinées à se trouver en ledit point.

D'autres particularités et avantages de l'invention ressortiront encore de la description ci-après, relative à des exemples non-limitatifs.

Aux dessins annexés :
- la figure 1 est une vue en plan d'une installation selon l'invention;
- les figures 2, 3 et 4 sont des vues en coupe suivant II-II, III-III, et respectivement IV-IV de la figure 1, montrant le produit à différents stades de son élaboration;
- la figure 5 est une vue schématique suivant V-V de la figure 1;
- la figure 6 est une vue schématique du voile déposé au cours d'un cycle de mouvement du chariot nappeur, avec la règle de correspondance entre les sections de voile E₁ à E₁₇ et les points de mesure P₁ à P₁₉;
- la figure 7 est un exemple de profil de consigne;
- la figure 8 montre la nappe intermédiaire correspondante, en coupe transversale;
- la figure 9 montre le voile correspondant à produire pour obtenir ce profil, en coupe longitudinale;
- la figure 10 est un exemple d'organigramme de mise en oeuvre du procédé;
- les figures 11 et 12 sont analogues aux figures 7 et 8 mais relatives à un autre exemple de profil;
- la figure 13 correspond à une partie de la figure 1 mais à l'issue de l'étape d'initialisation;
- la figure 14 est une vue en coupe de la nappe consolidée suivant XIV-XIV de la figure 13; et
- la figure 15 est une vue schématique d'un autre mode de réalisation de l'invention.

Il est précisé ici que les figures sont purement illustratives et ne prétendent -montrer ni les détails de réalisation ni les proportions réelles de l'installation ou de ses composants.

Dans l'exemple représenté aux figures 1 et 5, l'installation comprend une carde 1, un étaleur-nappeur 2 et une aiguilleteuse 3. La carde 1 délivre sur un tapis de transfert 4 un voile de fibres 6 orientées en général longitudinalement par rapport à la direction 7 du transfert.

La fonction de l'étaleur-nappeur 2 est de recevoir le voile 6 suivant la direction 7 et de le déposer en zig-zag sur un tapis de sortie 8 se déplaçant perpendiculairement à la direction 7. L'étaleur-nappeur comprend un chariot nappeur 9 (figure 5) qui se déplace en va-et-vient au-dessus du tapis de sortie 8 parallèlement à la largeur de celui-ci. Le chariot nappeur 9 présente au-dessus du tapis de sortie 8 une fente 11 à travers laquelle le voile 6 est expulsé à une vitesse déterminée et se dépose en un point variable de la largeur du tapis de sortie 8. Dans l'exemple représenté, la fente 11 est définie entre deux rouleaux 12 dont les axes sont situés dans un même plan horizontal. L'étaleur-nappeur comprend également un chariot accumulateur 13 mobile en va-et-vient au-dessus du chariot nappeur 9 et parallèlement à celui-ci. Le rôle du chariot accumulateur 13 est de faire effectuer au voile 6 une boucle 14 de longueur variable permettant au voile d'être expulsé par le chariot nappeur 11 à une vitesse qui peut être choisie librement et en particulier indépendamment de la vitesse de déplacement en va-et-vient du chariot nappeur 9 et de la vitesse à laquelle le voile 6 arrive de la carde 1. Toutefois, la vitesse moyenne à laquelle le voile 6 arrive de la carde et la vitesse moyenne à laquelle le voile 6 est expulsé par le chariot nappeur 9 sont égales sur un cycle d'aller-retour du chariot nappeur.

A la figure 5, on s'est abstenu de représenter de nombreux détails de l'étaleur-nappeur 2 et en particulier le bâti supportant et guidant les chariots 9 et 13, les moteurs pour leur entraînement, ainsi que différents tapis supportant le voile jusqu'à sa sortie à travers la fente il du chariot nappeur 9. De tels éléments sont décrits en détail par exemple dans le EP 0 517 563.

L'examen simultané des figures 1 et 8 permet de comprendre qu'en fonction de la vitesse de déplacement en va-et-vient du chariot nappeur 9, la largeur du voile 6, et la vitesse d'avancement du tapis de sortie 8, on va trouver en chaque point de la longueur de la nappe 16 formée sur le tapis de sortie 8, un nombre S de segments de voile superposés, correspondant à S/2 allers et retours du chariot nappeur 9.

A la figure 5, la carde 1 n'est représentée que partiellement et très schématiquement. La carde 1 comprend un tambour de carde 17 tournant en service dans le sens indiqué par une flèche 18 et portant à sa périphérie une couche de fibres 19 qui est constamment renouvelée par des moyens non-représentés. Une partie de la couche 19 est prélevée par un peigneur 21 qui forme avec les fibres prélevées, directement ou indirectement, le voile 6. Comme l'expose en détail le FR-A-2 770 855, on peut faire varier l'épaisseur du voile 6 en faisant varier la vitesse de rotation du tambour 17 ou du peigneur 21, ou encore en faisant varier l'écartement entre le tambour 17 et le peigneur 21. La figure 5 illustre plus particulièrement la réalisation d'une nappe ayant à la sortie de l'étaleur-nappeur un profil à bords amincis progressivement au moyen d'un voile 6 qui au lieu d'avoir une épaisseur uniforme présente des zones Z1 et Z2 dans lesquelles le poids surfacique du voile (représenté par l'épaisseur à la figure 5) va en diminuant jusqu'à une section de voile 22 puis en réaugmentant. Ces zones Z1 et Z2 sont positionnées le long de la longueur du voile 6 de manière que le chariot nappeur 9 vienne les placer le long du bord gauche et respectivement du bord droit de la nappe 16. La section 22 de poids surfacique minimum coïncide avec le bord correspondant de la nappe 16.

L'aiguilleteuse 3, montée en aval de l'étaleur-nappeur 2 et en particulier de son tapis de sortie 8 relativement au sens de circulation 23 de celui-ci, transforme la nappe intermédiaire 16 constituée de segments de voile superposés 6 en une nappe consolidée 24 est beaucoup plus compacte, donc beaucoup moins épaisse. La largeur 26 de la nappe consolidée 24 est légèrement réduite par rapport à la largeur 27 de la nappe intermédiaire 16. La nappe consolidée 24 est ensuite transportée vers par exemple un stockage.

Conformément à l'invention, la nappe consolidée 24 passe par un poste de mesure 28 situé en aval de l'aiguilleteuse 3 relativement au sens de défilement 29 de la nappe consolidée. De manière non-représentée en détail, le poste de mesure 28 est équipé d'un moyen pour détecter une grandeur physique en plusieurs points de la largeur de la nappe consolidée 24. Il peut s'agir d'une série de détecteurs individuels alignés selon la largeur de la nappe consolidée 24. Il peut encore s'agir d'un détecteur unique effectuant périodiquement une course transversale au-dessus ou au-dessous de la nappe consolidée 24 pour capter le profil transversal de la nappe en ce qui concerne la grandeur physique à laquelle le détecteur est sensible. La grandeur physique en question est de préférence mais non-limitativement, la perméabilité de la nappe consolidée 24 à un rayonnement qui peut être un rayonnement lumineux, un rayonnement X, un rayonnement γ, etc. Cette perméabilité est en effet relativement facile à mesurer avec précision et donne une image fidèle du poids surfacique de la nappe en chaque point de mesure. Au besoin, un facteur de correspondance entre la perméabilité et le poids surfacique peut être utilisé en fonction du type de fibres ou d'un mélange de fibres composant la nappe. De tels postes de mesure, comprenant une rangée de détecteurs, ou un détecteur unique mobile le long d'une course de mesure (ces derniers étant couramment appelés "travelling") sont disponibles dans le commerce et ne seront donc pas davantage décrits.

Le poste de mesure 28 fournit un signal de mesure sous forme analogique ou numérique qui est envoyé par une ligne 31 à une unité de traitement 32. Un terminal 33, également raccordé à l'unité 32 permet à l'opérateur de saisir le profil de consigne souhaité pour la nappe consolidée 24.

L'unité de traitement 32 peut être, en-dehors des perfectionnements qui vont être décrits au titre de la présente invention, celle déjà décrite dans le FR-A- 2 770 855 pour coordonner le fonctionnement de la carde et de l'étaleur-nappeur en vue du profilage de la nappe produite.

L'installation comprend donc des moyens de liaison 34 entre l'unité de traitement 32 et la carde 1 pour le pilotage de la carde 1 à partir de l'unité de traitement 32, et une liaison bidirectionnelle 36 entre l'unité de traitement 32 et l'étaleur-nappeur 2 pour le pilotage de l'étaleur-nappeur 2 à partir de l'unité de traitement 32.

On a représenté à la figure 6 des points P₁ à P₁₉ correspondant à dix-neuf points de mesure répartis sur la largeur du poste de mesure 28, ainsi que des sections de voile E₁ à E₁₇ réparties sur la longueur de voile déposée par un cycle de mouvement d'aller et retour du chariot nappeur 19 de l'étaleur-nappeur. Chaque section de voile E₁ à E₁₇ coïncide avec l'un respectif des points de mesure P₂ à P₁₈. Les points de mesure extrêmes P₁ et P₁₉ sont situés chacun juste au-delà de l'un respectif des bords du profil de consigne et ne correspondent donc à aucune section E du voile. Les points de mesure P₂ et P₁₈ se trouvent très près du bord respectif du profil de consigne. La régulation de profil va avoir, entre autres, pour but que chaque bord du profil réel détecté soit maintenu entre les points de mesure P₁ et P₂ pour le bord gauche et respectivement entre les points de mesure P₁₈ et P₁₉ pour le bord droit.

Un autre but de la régulation de profil va être que le poids surfacique relevé en chacun des points de mesure P₂ à P₁₈ soit aussi proche que possible de celui résultant du profil de consigne en ce point.

Les figures 3 et 4 illustrent qu'un profil rectangulaire de la nappe intermédiaire 16 (figure 3) tend en général après aiguilletage à donner un profil avec des zones de bord surépaissies 37 (figure 4), tout à fait indésirables si l'utilisateur souhaite fabriquer une nappe consolidée aussi uniforme que possible, par exemple avec un profil de consigne tel qu'illustré à la figure 7. L'obtention d'un profil aussi proche que possible du profil de consigne de la figure 7 nécessite en général la fabrication d'une nappe intermédiaire 16 ayant le profil représenté à la figure 8 c'est à dire avec des bords latéraux allant en s'amincissant. Ceci est de préférence réalisé en amincissant chaque segment de voile comme déjà décrit en référence à la figure 5 à propos des zones Z₁ et Z₂. La figure 9 illustre à titre d'exemple une certaine longueur de voile 6 correspondant à un cycle de déplacement du chariot nappeur pour l'obtention d'un tel profil de nappe intermédiaire, les différentes sections de voile E₁ à E₁₇ destinées à correspondre aux points de mesure P₂ à P₁₈ apparaissant également sur cette figure.

La figure 10 est un exemple d'organigramme pour la mise en oeuvre du procédé de régulation. Celui-ci commence par une étape 41 de lecture du profil de consigne défini par les valeurs de consigne p_{2c}, ..., p_{18c}, espéré pour les points de mesure p₂,...; p₁₈ respectivement, puis une étape de lecture 42 des mesures réelles p₁, ..., p₁₉. Ensuite on vérifie par deux comparaisons successives 43 et 44 que P₁ est bien égal à 0 et P₂ est bien supérieur à 0, autrement dit, que le bord gauche du profil réel est bien situé entre les points de mesure p₁ et p₂. Si la réponse est oui à ces deux comparaisons, on passe à une étape 46 d'actualisation et au besoin de correction du poids surfacique e₅ du voile en la section E₅ en appliquant l'expression: ${e}_{5} = {e}_{5} + 2 ⁢ \left({P}_{2 ⁢ c}-{P}_{2}\right) / S$ expression dans laquelle
e5 est le poids surfacique du voile en la section E5 et S est le nombre de segments de voile superposés dans l'épaisseur de la nappe. La correction est répartie sur tous les cycles de mouvement du chariot nappeur, d'où la division par S pour la correction élémentaire. Comme un cycle de mouvement du chariot nappeur produit deux segments superposés dont un seul sera corrigé, il est néanmoins nécessaire, dans cet exemple, de multiplier par deux le terme de correction d'épaisseur comme cela apparaît dans la formule ci-dessus. La figure 6 montre clairement pourquoi, avec le système de correspondance qui a été choisi, la correction du poids surfacique au point P₂ de la nappe nécessite de corriger la section E₅ du voile.

On passe ensuite à deux comparaisons 47 et 48 pour vérifier que la mesure P₁₈ est bien supérieure à 0 et la mesure P₁₉ est bien égale à 0, autrement dit que le bord droit de la nappe est bien situé entre les points de mesure P₁₈ et P₁₉. Si oui, le poids surfacique e₁₄ au point de mesure P₁₈ est réactualisé et au besoin corrigé dans une étape 49 consistant à appliquer une formule similaire à celle de l'étape 46 mais faisant intervenir l'écart entre le poids surfacique p_{18c} de consigne et le poids surfacique P₁₈ détecté.

On passe ensuite à une étape 51 d'actualisation et au besoin de correction des poids surfaciques pour toutes les autres sections du voile 6, en une étape 51 avec, pour chaque point, application d'une formule similaire à celle déjà décrite pour l'étape 46 en fonction de l'écart relevé au point de mesure correspondant. On effectue ensuite une étape 52 de correspondance consistant à recalculer, pour des raisons exposées plus loin : i) la position occupée par le chariot nappeur lorsque la section de voile en train d'être travaillée par l'organe d'agencement (peigneur 21) est celle destinée à se trouver sur l'axe de la nappe 24, ii) la nouvelle longueur de voile à produire entre deux passages successifs du chariot nappeur par cette position, et iii), la position des sections E₁..., E₁₇ sur cette longueur.

Les nouvelles valeurs de e₁ à e₁₇ sont transmises chacune au moment voulu à la carde 1 par la liaison 34 (figure 1) de façon à donner à chaque instant au moteur 52 d'entraînement du peigneur 21 (figure 5) la vitesse voulue pour réaliser le poids surfacique e correspondant.

Si la réponse à l'une des comparaisons 43 ou 44 est négative, le logiciel exécute une étape 53 de repositionnement des bords latéraux de la nappe et en particulier du bord gauche de la nappe par application de la formule (L_{NG} = L_{NG} ± Δ L_{NG}) de façon à tendre à ramener le bord gauche de la nappe entre les points de mesure P₁ et P₂. Dans cette formule :
L_{NG} est la position du bord gauche de la nappe; et
ΔL_{NG} est la variation appliquée à cette position.

Le logiciel va ensuite directement à l'étape 51 en court-circuitant donc les étapes de réactualisation 46 et 49 des poids surfaciques aux bords de la nappe puisque ces bords ou du moins l'un d'entre eux s'est avéré mal positionné. On passe ensuite à l'étape 52 de correspondance, puisque le repositionnement des bords de la nappe a en général modifié : i) la position du chariot nappeur pour laquelle la section de voile en train de passer par l'organe d'agencement est destinée à se positionner au centre de la nappe, et/ou ii) la longueur des segments de voile superposés composant la nappe, ainsi que iii) la position des sections E₁ à E₁₇ le long du voile.

Si le résultat à l'une ou l'autre des comparaisons 47 et 48 est négatif, on est également envoyé à l'étape 53 pour le calcul d'une nouvelle position du bord droit de la nappe (L_{NR}= L_{NR} ± Δ L_{NR}), formule dans laquelle :
LNR est la position du bord droit de la nappe;
ΔL_{NR} est la variation appliquée à cette position.

On passe ensuite à l'étape 51 en ayant court-circuité l'étape 49 de réactualisation du poids surfacique e₁₄ au bord droit de la nappe, puis à l'étape 52 de correspondance.

Les valeurs réactualisées L_{NG} et L_{NR} calculées à l'étape 51 sont converties en commandes transmises par l'unité de traitement 32 à l'étaleur-nappeur 2 par la liaison 36 pour déplacer de manière correspondante les fins de courses du chariot nappeur 9 (figure 5) de l'étaleur-nappeur.

Après l'étape 51, et après écoulement d'un délai suffisant pour que la nappe consolidée 24 passant par le poste de mesure 28 soit affectée par les modifications commandées dans la carde 1 et/ou dans l'étaleur-nappeur 2 en conséquence de l'éxécution du logiciel qui vient de se terminer, le logiciel retourne à l'étape de lecture 41.

La figure 11 illustre un profil de consigne comprenant deux zones plates 57 de poids surfaciques différents séparées par une zone de raccordement progressif 58. La figure 12 illustre le profil de la nappe intermédiaire 16 qui sera alors obtenu par l'application du procédé.

L'invention concerne encore un procédé d'initialisation destiné à donner à l'unité de traitement 32 une connaissance précise de la position qui va être prise dans la largeur de la nappe par une section de voile en train de subir l'effet de l'organe d'agencement qui est déterminant pour le poids surfacique du voile produit. Dans l'exemple choisi, l'organe d'agencement de fibres est le peigneur 21 et la section en train de subir l'effet déterminant pour le poids surfacique du voile est la section désignée par la référence 59 à la figure 5. En d'autres termes, l'efficacité du procédé nécessite de connaître exactement où cette section 59 va se positionner dans la largeur de la nappe 16.

Pour cela, l'étape d'initialisation comprend sur une section du voile la production de défauts volontaires, ou "pseudo-défauts" chaque fois que le chariot-nappeur 9 passe par une position déterminée de son cycle de mouvement en va et vient. Les défauts 61 se retrouvent tous en même position par rapport à la largeur de la nappe intermédiaire 16, comme illustré en 62 pour un défaut axial à la figure 13, et il en résulte un défaut longitudinal 63 après aiguilletage (figure 14). Plus particulièrement, ce défaut 62, initialement décentré comme représenté aux figures 3 et 4, est détecté au poste de mesure 28 et l'unité de traitement 32 envoie à la carde 1 un signal produisant un déphasage des défauts 61 jusqu'à ce que le pseudo-défaut 63 se trouve sur l'axe 64 de la nappe consolidée 24. A ce stade, l'unité de traitement 32 a repéré avec précision la position du chariot nappeur 9 lorsque la section de voile se trouvant dans la position 59 est une section E₁ de voile, destinée à se trouver sur l'axe de la nappe. Les positions du chariot nappeur 9 lorsque les autres sections E₂ à E₁₇ passent dans la position 59 s'en déduisent.

Après initialisation, l'unité de traitement 32 détecte des positions prédéterminées du chariot nappeur 9 comme indicatrices de la présence de l'une respective des sections E₁,..., E₁₇ dans la position 59 où le poids surfacique local du voile est réglé.

Dans les exemples qui précèdent, la régulation du profil transversal de la nappe a normalement pour effet une régulation du profil longitudinal selon chaque ligne longitudinale de la nappe consolidée 24 correspondant à l'un des points de mesure P2 à P18. Autrement dit, le poids surfacique sera régulé à une valeur constante respective le long de chaque ligne P2 à P18.

Cependant, si l'on agit sur la vitesse du peigneur 21, on doit adapter en même temps la vitesse du voile en sortie de carde. Ces variations de vitesse ne posent pas de problèmes si la vitesse moyenne du peigneur est constante, car elles peuvent alors être compensées par une loi de déplacement différente du chariot accumulateur 13 de l'étaleur-nappeur. Par contre, si les variations de vitesse du peigneur 21 ont pour conséquence une variation de sa vitesse moyenne, il en résulte la nécessité d'adapter la vitesse du tapis de sortie 8 de l'étaleur-nappeur et donc la vitesse de toutes les machines situées en aval.

Si on désire éviter une telle variation de la vitesse moyenne de sortie tout en réglant un paramètre modifiant la vitesse instantanée à la sortie de la carde, on peut faire en sorte que les consignes e_{2c};...; e_{18c} soient fixées non pas en valeur absolue mais en pourcentage. Mais alors la régularité du profil longitudinal n'est plus garantie.

L'exemple de la figure 15 remédie à cet inconvénient. Il ne sera décrit que pour ses différences par rapport aux exemples précédents. L'unité de traitement 32 calcule la somme eₛ des poids surfaciques e1;...;e17 détectés pour relever le profil de la nappe. En cas d'écart entre la somme eₛ et une consigne, l'unité de traitement 32 commande par une liaison 71 un régulateur longitudinal 72 placé entre la chargeuse 73 et l'entrée de la carde 1 pour régler le débit massique de fibres à l'entrée de la carde. On va ainsi ajuster le poids moyen de fibres délivré par la carde par unité de temps. Le régulateur 72 peut être un tapis peseur connu en soi ou un dispositif fonctionnant par mesure de densité à l'aide de rayons X, également connu en soi. Le régulateur a normalement pour fonction de commander les organes d'entrée (les "alimentaires") de la carde pour assurer la constance de la production de la carde indépendamment des variations de certains paramètres des fibres. Suivant l'invention, l'unité 32 modifie une consigne de fonctionnement du régulateur 72 pour corriger les écarts de poids surfacique moyen constatés à la sortie de l'aiguilleteuse.

Dans le cas où la consigne de profil transversal est un profil uniforme comme représenté à la figure 7, on pourrait baser la régulation de profil longitudinal non pas sur la somme de tous les poids surfaciques, mais sur un seul d'entre eux, ou sur la somme de quelques-uns d'entre eux seulement.

Ainsi, dans l'exemple représenté à la figure 15, on régule le profil transversal en ajustant la vitesse instantanée du peigneur de façon que sa vitesse moyenne sur un cycle de mouvement du chariot nappeur soit constante, et indépendamment de cela, on régule le profil longitudinal en réglant le débit de fibres à l'entrée de la carde. L'indépendance de ces deux régulations n'exclut pas, on l'a vu, l'utilisation d'une même détection pour l'évaluation des résultats obtenus sur la nappe consolidée.

Bien-entendu, l'invention n'est pas limitée aux exemples décrits et représentés.

L'invention est compatible avec les autres moyens de variation du poids surfacique du voile en amont d'un étaleur-nappeur décrits dans le FR-A-2 770 855.

D'autres profils de consigne que ceux des figures 7 et 11 peuvent être réalisés, avec plusieurs zones plates séparées par des épaulements, ou tout autre forme irrégulière voulue, symétrique ou non, dans la limite de la précision permise par le nombre de points de mesure et par l'aptitude du voile à passer brusquement d'un poids surfacique à un autre par variation de la vitesse de rotation du peigneur 21 ou de tout autre moyen inclus dans la carde 1 et/ou l'étaleur-nappeur 2 pour régler le poids surfacique du voile produit.

Le mode de réalisation de la figure 15 est applicable lorsqu'on règle le profil transversal au moyen d'une variation de la vitesse du chariot nappeur de part et d'autre d'une vitesse moyenne constante.

## Revendications

1. Procédé pour réguler le profil transversal d'une nappe non-tissée dans une installation de production de ladite nappe à partir d'un produit fibreux (6), que l'on dépose sous forme de segments transversaux successifs dans un étaleur-nappeur (2) pour obtenir une nappe (16) qui passe ensuite dans une machine de consolidation, en particulier une aiguilleteuse (3) délivrant la nappe non-tissée consolidée (24), **caractérisé en ce qu'**à un poste de mesure (28) situé après la machine de consolidation (3) on relève un profil transversal de la nappe en détectant une grandeur physique en plusieurs points (P₁, ..., P₁₉) de la largeur de la nappe consolidée (24) et en cas d'écart entre le profil relevé et un profil de consigne on corrige le profil de la nappe en réglant un paramètre de fonctionnement d'au moins un organe d'agencement des fibres (9, 21) situé dans l'installation en amont de la machine de consolidation (3), lorsque ledit organe d'agencement (9, 21) travaille les fibres qui vont se trouver au point de la largeur de la nappe où l'écart de profil est apparu.

2. Procédé selon la revendication 1, **caractérisé en ce que** ledit au moins un organe (9, 21) dont on modifie le réglage appartient au moins pour partie à l'étaleur-nappeur (2), et comprend en particulier un chariot nappeur (9) dont on règle la vitesse de déplacement par rapport à la vitesse à laquelle le produit fibreux (6) sort de ce chariot (9), de manière à plus ou moins étirer ou comprimer le produit fibreux (6) à la sortie du chariot nappeur (9).

3. Procédé selon la revendication 1 ou 2, **caractérisé en ce que** ledit au moins un organe (9, 21) dont on modifie le réglage appartient au moins pour partie à une machine de production de voile, en particulier une carde (1) installée dans l'installation de production en amont de l'étaleur-nappeur (2).

4. Procédé selon la revendication 1, **caractérisé en ce que** ledit organe (21) dont on modifie le réglage est situé en amont de l'étaleur-nappeur (2).

5. Procédé selon la revendication 3 ou 4, **caractérisé en ce qu'**on prend en compte une règle de correspondance entre la position longitudinale des fibres (6) en train d'être travaillées par ledit organe (21) et la future position transversale de ces fibres dans la nappe (24).

6. Procédé selon la revendication 5, **caractérisé en ce que** pour établir cette règle de correspondance, on procède à une étape d'initialisation à l'aide d'une particularité (61) du produit fibreux dont on repère d'abord la position longitudinale le long du produit fibreux lors du passage à travers ledit organe (21), puis la position transversale (63) dans la nappe produite (24).

7. Procédé selon la revendication 6, **caractérisé en ce qu'**on repère ladite position transversale à l'aide de moyens (28) servant également à détecter ladite grandeur physique.

8. Procédé selon la revendication 6 ou 7, **caractérisé en ce qu'**on réalise ladite particularité précitée sous la forme d'une particularité locale (61) du profil longitudinal du produit fibreux (6).

9. Procédé selon la revendication 8, **caractérisé en ce qu'**on réalise la particularité locale (61) à l'aide dudit organe (21).

10. Procédé selon l'une des revendications 6 à 9, **caractérisé en ce qu'**on répète l'apparition de la particularité (61) sur le produit fibreux (6) en déphasant sa position longitudinale sur le produit jusqu'à ce que la particularité ait une position transversale prédéterminée, en particulier une position centrale, en aval de l'étaleur-nappeur (2).

11. Procédé selon l'une des revendications 6 à 10, **caractérisé en ce qu'**on repère la position du chariot nappeur (9) de l'étaleur-nappeur (2) dans son cycle de mouvement en va-et-vient lorsque la particularité (61) passe par l'organe d'agencement (21), puis la règle de correspondance consiste à utiliser la position du chariot-nappeur (9) comme référence pour le positionnement transversal que prendra dans la nappe chaque section de produit fibreux (59) en train de passer par l'organe d'agencement (21).

12. Procédé selon l'une des revendications 1 à 11, **caractérisé en ce qu'**en cas d'écart entre la largeur du profil relevé et la largeur du profil de consigne, on corrige des fins de course (L_{NG}, L_{NR}) de nappage de l'étaleur-nappeur (2).

13. Procédé selon l'une des revendications 1 à 12, **caractérisé en ce qu'**après avoir effectué une correction de profil on corrige (52) une règle de correspondance entre la position longitudinale des sections de produit fibreux (59) passant par l'organe d'agencement (21) et leur position future dans la largeur de la nappe (24).

14. Procédé selon l'une des revendications 1 à 13, **caractérisé en ce qu'**on régule le poids surfacique moyen de la nappe consolidée pour maintenir ce poids sensiblement constant suivant la direction longitudinale de la nappe.

15. Procédé selon l'une des revendications 1 à 14, **caractérisé en ce qu'**on fait varier la valeur moyenne du paramètre de réglage de l'organe d'agencement, en particulier la vitesse de rotation moyenne d'un peigneur (21) de carde, en vue de la régulation du profil longitudinal.

16. Procédé selon l'une des revendications 1 à 14 , **caractérisé en ce qu'**on ajuste le débit d'entrée des fibres dans une carde (1) au moyen d'un régulateur longitudinal (72), en vue de la régulation du profil longitudinal de la nappe.

17. Procédé selon la revendication 16, **caractérisé en ce qu'**on ajuste ledit débit d'entrée en ajustant une consigne appliquée au régulateur longitudinal.

18. Procédé selon l'une des revendications 1 à 17, **caractérisé en ce que** dans le cadre de la régulation du profil longitudinal on évalue le poids surfacique moyen de la nappe.

19. Procédé selon la revendication 18, **caractérisé en ce qu'**on évalue le poids surfacique moyen en additionnant les valeurs de ladite grandeur physique en une partie au moins desdits points de la largeur de la nappe.

20. Installation de production d'une nappe de fibres non-tissée, comprenant une machine de production de voile (1), en particulier une carde, un étaleur-nappeur (2) formant une nappe (16) avec des segments de voile disposés transversalement et en chevauchement mutuel, et une machine de consolidation, en particulier une aiguilleteuse (3) recevant la nappe provenant de l'étaleur-nappeur et produisant la nappe de fibres non-tissée consolidée, **caractérisée par** des moyens de détection (28) pour mesurer une grandeur physique en différents points (P₁,..., P₁₉) de la largeur de la nappe consolidée (24) défilant à un poste de mesure situé en aval de la machine de consolidation, et des moyens de commande (32) qui reçoivent un signal fourni par les moyens de détection (28), comparent la grandeur physique de chaque point avec une consigne relative à ce point, et en cas d'écart en un point appliquent une commande corrigée à au moins un organe (21, 9) d'agencement des fibres agissant en amont de la machine de consolidation, lorsque l'organe d'agencement (21) travaille des fibres destinées à se trouver en ledit point.

21. Installation selon la revendication 20, **caractérisée en ce que** ledit au moins un organe d'agencement (21) appartient au moins pour partie à la machine de production de voile (1).

22. Installation selon la revendication 20, **caractérisé en ce que** ledit au moins un organe d'agencement (9) appartient au moins pour partie à l'étaleur-nappeur (2).

23. Installation selon la revendication 22, **caractérisée en ce que** ledit au moins un organe d'agencement (9) comprend un chariot nappeur (9) dont le rapport entre la vitesse de déplacement et la vitesse à laquelle le produit fibreux (6) sort de ce chariot (9) est réglable, de manière à plus ou moins étirer ou comprimer le produit fibreux (6) à la sortie du chariot nappeur (9).

24. Installation selon la revendication 20, **caractérisée en ce que** ledit au moins un organe d'agencement comprend :
- un premier organe d'agencement (21) appartenant à la machine de production de voile pour ajuster le poids spécifique de la nappe en différents points de sa largeur;
- un second organe d'agencement constitué par un chariot-nappeur (9) de l'étaleur-nappeur (2), les extrémités de course (L_{NG}, L_{NR}) du chariot nappeur (9) étant réglables pour ajuster la largeur de la nappe (24).

25. Installation selon l'une des revendications 20 à 24, **caractérisée en ce qu'**elle comprend en outre des moyens de profilage longitudinal (71, 72) pour réguler le poids surfacique moyen de la nappe consolidée pour maintenir ce poids sensiblement constant suivant la direction longitudinale de la nappe.

26. Installation selon la revendication 25, **caractérisée en ce que** les moyens de profilage longitudinal comprennent des moyens (72) pour ajuster le poids de fibres introduit dans la machine de production de voile (1) en amont de l'organe d'agencement (9, 21).

27. Installation selon la revendication 26, **caractérisée en ce que** les moyens de profilage longitudinal ajustent une consigne de fonctionnement d'un régulateur d'alimentation de la machine de production de voile (1).

28. Installation selon l'une des revendications 24 à 26, **caractérisée en ce que** les moyens de profilage longitudinal incluent au moins une partie des moyens de détection (28) pour acquérir une mesure du poids surfacique de la nappe consolidée.

29. Installation selon la revendication 28, **caractérisée en ce que** les moyens de profilage longitudinal déterminent le poids surfacique moyen d'après une addition de valeurs relevées par les moyens de détection (28) en plusieurs points de la largeur de la nappe.

## Claims

1. - A method for controlling the transverse profile of a non-woven fleece in an installation for production of said fleece from a fibrous product (6) which is laid down to form successive transverse lengths in a crosslapper (2) thereby to obtain a fleece (16) which thereafter passes through a consolidation machine, in particular a needle loom (3), delivering the consolidated non-woven fleece (24), **characterized in that** at a measuring station (28) located after the consolidation machine (3) a transverse profile of the fleece is recorded by detection of a physical magnitude of the fleece at several points (P₁, - , P₁₉) across the width of the consolidated fleece (24), and in case of a discrepancy between the profile recorded and a reference profile, the profile of the fleece is corrected by adjusting an operation parameter of at least one fibre-arranging unit (9, 21) situated in the installation upstream of the consolidation machine, when said arranging unit (9, 21) is working fibres which will be located at the point on the width of the fleece where the profile discrepancy appeared.

2. - A method according to claim 1, **characterized in that** said at least one unit (9, 21), whose adjustment is modified belongs at least partly to the crosslapper (2), and includes in particular a lapper carriage (9) whose speed of movement is adjusted relative to the speed at which the fibrous product (6) leaves this carriage (9), so as to stretch or compress the fibrous product (6) to a greater or lesser degree on leaving the lapper carriage (9).

3. - A method according to claim 1 or 2, **characterized in that** said at least one unit (9, 11), whose adjustment is modified belongs at least partly to a fibre web production machine, in particular a carding machine (1), installed in the production installation upstream of the crosslapper (2).

4. - A method according to claim 1, **characterized in that** said unit (21) whose adjustment is modified is located upstream of the crosslapper (2).

5. - A method according to claim 3 or 4, **characterized by** taking into account a rule of correspondence between the longitudinal position of the fibres (6) being worked by said unit (21) and the future transverse position of these fibres in the fleece (24).

6. - A method according to claim 5, **characterized in that** to establish this rule of correspondence, an initialization step is carried out with the help of a particular feature (61) of the fibrous product of which there are determined at a first step the longitudinal position along the fibrous product during transit across said unit (21) and thereafter the transverse position (63) in the fleece produced (24).

7. - A method according to claim 6, **characterized in that** said transverse position is determined with the help of means (28) also serving to detect said physical magnitude.

8. - A method according to claim 6 or 7, **characterized in that** said particular feature is produced in the form of a local particular feature (61) of the longitudinal profile of the fibrous product (6).

9. - A method according to claim 8, **characterized in that** the local particular feature (61) is produced with the help of said unit (21).

10. - A method according to any one of claims 6 to 9, **characterized by** causing the occurrence of the particular feature (61) on the fibrous product (6) to be repeated while causing its longitudinal position on the product to be phase-shifted until the particular feature has a predetermined transverse position, in particular a central position, downstream of the crosslapper (2).

11. - A method according to any one of claims 6 to 10, **characterized in that** the position of the lapper carriage (9) of the crosslapper (2) in its reciprocatory movement cycle is determined when the particular feature (61) passes the arrangement unit (21), then the correspondence rule consists of using the position of the lapper carriage (9) as reference for the transverse position in the fleece that will be taken by each fibrous product cross-section (59) passing the arranging unit (21).

12. - A method according to any one of claims 1 to 11, **characterized in that** in case of a discrepancy between the width of the profile recorded and the width of the reference profile, the end points of the lapping stroke (L_{NG}, L_{NR}) of the crosslapper (2) are corrected.

13. - A method according to any one of claims 1 to 12, **characterized in that**, after having made a profile correction, a correction is made (52) to a rule of correspondence between the longitudinal positions of the fibrous product cross-sections (59) passing the arranging unit (21) and their future position in the width of the fleece (24).

14. - A method according to one of claims 1 to 13, **characterized in that** the average surface weight of the consolidated fleece is regulated thereby to maintain this weight substantially constant along the longitudinal direction of the fleece.

15. - A method according to any one of claims 1 to 14, **characterized in that** the average value of the parameter of adjustment of the arranging unit is varied, in particular the average speed of rotation of a carding machine doffer (21), for the purpose of controlling the longitudinal profile.

16. - A method according to one of claims 1 to 14, **characterized in that** the fibre flow rate entering a carding machine (1) is adjusted by means of a longitudinal regulator (72), in view of the regulation of the longitudinal profile of the fleece.

17. - A method according to claim 16, **characterized in that** said entering flow rate is adjusted by adjusting a reference applied to the longitudinal regulator.

18. - A method according to any one of claims 1 to 17, **characterized in that** as part of the regulation of the longitudinal profile the average surface weight of the fleece is assessed.

19. - A method according to claim 18, **characterized in that** the average surface weight is assessed by adding the values of said physical magnitude at some, at least, of said points on the width of the fleece.

20. - An installation for production of a fleece of non-woven fibres, comprising a web-production machine (1), in particular a carding machine, a crosslapper (2) forming a fleece (16) with web-lengths disposed transversely and in a mutual overlapping, and a consolidation machine, in particular a needle loom (3) receiving the fleece arriving from the crosslapper and producing the consolidated non-woven fibre-fleece, **characterized by** detection means (28) for measuring a physical magnitude at different points (P₁, - P₁₉) on the width of the consolidated fleece (24) passing a measuring station located downstream of the consolidation machine, and control means (32) which receive a signal provided by the detection means (28), compare the physical magnitude of each point with a reference related to this point, and in case of a discrepancy at one point, apply a corrected instruction to at least on fibre-arranging unit (21,9) situated upstream of the consolidation machine (3), when the arranging unit (21) is working fibres intended to be located at said point.

21. - An installation according to claim 20, **characterized in that** said at least one arranging unit (21) belongs at least partly to the fibre-web production machine (1).

22. - An installation according to claim 20, **characterized in that** said at least one arranging unit (9) belongs at least partly to the crosslapper (2).

23. - An installation according to claim 22, **characterized in that** said at least one arranging unit (9) comprises a lapper carriage (9) of which the ratio between the speed of movement and the speed at which the fibrous product (6) leaves this carriage (9) is adjustable, thereby to stretch or compress the fibrous product (6) to a greater or lesser degree on leaving the lapper carriage (9).

24. - An installation according to claim 20, **characterized in that** said at least one arranging unit comprises:
- a first arranging unit (21) belonging to the fibre web production machine, to adjust the specific weight of the fleece at different points across its width;
- a second fibre-arranging unit made up of a lapper carriage (9) of a crosslapper (2), whose stroke ends (L_{NG}, L_{NR}) can be adjusted to adjust the width of the fleece (24) .

25. - An installation according to any one of claims 20 to 24, **characterized in that** it furthermore comprises longitudinal profiling means (71, 72) to control the average surface weight of the consolidated fleece to keep this weight approximately constant along the longitudinal direction of the fleece.

26. - An installation according to claim 23, **characterized in that** the longitudinal profiling means comprise means (72) for adjusting the weight of fibres introduced into the web production machine (1) upstream of the arranging unit (9, 21).

27. - An installation according to claim 26, **characterized in that** the means for longitudinal profiling adjust a reference of operation of a supply regulator of the web production machine (1).

28. - An installation according to one of claims 24 to 26, **characterized in that** the means for longitudinal profiling include at least part of the detection means (28) for acquiring a measurement of the surface weight of the consolidated fleece.

29. - An installation according to claim 28, **characterized in that** the means for longitudinal profiling determine the average surface weight from an addition of values which are recorded by the detection means (28) in several points of the width of the fleece.

## Patentansprüche

1. Verfahren zum Regulieren des Querprofils einer Vliesbahn in einer Anlage zur Herstellung dieser Bahn aus einem Faserprodukt (6), das man in Form von aufeinanderfolgenden Quersegmenten in einem Vliesleger (2), um eine Bahn (16) zu erhalten, die dann in eine Verfestigungsmaschine, insbesondere eine Vernadelungsmaschine (3) eintritt, die die verfestigte Vliesbahn (24) liefert, **dadurch gekennzeichnet, dass** man an einer nach der Verfestigungsmaschine (3) gelegenen Messstation (28) ein Querprofil der Bahn ermittelt, indem man eine physikalische Größe an mehreren Punkten (P₁, ..., P₁₉) der Breite der verfestigten Bahn (24) erfasst und im Fall einer Abweichung zwischen dem ermittelten Profil und einem Sollprofil das Profil der Bahn korrigiert, indem man einen Betriebsparameter mindestens eines in der Anlage stromauf der Verfestigungsmaschine (3) gelegenen Faseranordnungsorgan (9, 21) verstellt, wenn das Anordnungsorgan (9, 21) die Fasern bearbeitet, die sich an dem Punkt der Breite der Bahn befinden werden, an dem die Profilabweichung aufgetreten ist.

2. Verfahren nach Anspruch 1, **dadurch gekennzeichnet, dass** das mindestens eine Organ (9, 21), dessen Einstellung man ändert, mindestens zum Teil zum Vliesleger (2) gehört und insbesondere einen Legewagen (9) umfasst, dessen Bewegungsgeschwindigkeit bezüglich der Geschwindigkeit, mit der das Faserprodukt (6) diesen Wagen (9) verlässt, so einstellt, dass das Faserprodukt (6) am Austritt aus dem Legewagen (9) mehr oder weniger gereckt oder komprimiert wird.

3. Verfahren nach Anspruch 1 oder 2, **dadurch gekennzeichnet, dass** dieses mindestens eine Organ (9, 21) dessen Einstellung man ändert, mindestens zum Teil zu einer Florherstellungsmaschine, insbesondere einer Krempel (1) gehört, die in der Herstellungsanlage stromauf des Querlegers (2) angeordnet ist.

4. Verfahren nach Anspruch 1, **dadurch gekennzeichnet, dass** das Organ (21), dessen Einstellung geändert wird, stromauf des Querlegers (2) gelegen ist.

5. Verfahren nach Anspruch 3 oder 4, **dadurch gekennzeichnet, dass** man eine Entsprechungsregel zwischen der Längsstellung der Fasern (6), die durch dieses Organ (21) in Bearbeitung sind, und der zukünftigen Querstellung dieser Fasern in der Bahn (24) berücksichtigt.

6. Verfahren nach Anspruch 5, **dadurch gekennzeichnet, dass** man zur Erstellung dieser Entsprechungsregel einen Initialisierungsschritt mit Hilfe eines Merkmals (61) des Faserprodukts vornimmt, dessen Längsstellung längs des Faserprodukts bei dem Durchgang durch dieses Organ (21) man zunächst ortet, dann die Querstellung (63) in der hergestellten Bahn (24).

7. Verfahren nach Anspruch 6, **dadurch gekennzeichnet, dass** man die Querstellung mit Hilfe von Mitteln (28) ortet, die auch zur Erfassung der physikalischen Größe dienen.

8. Verfahren nach Anspruch 6 oder 7, **dadurch gekennzeichnet, dass** man dieses Merkmal in der Form eines örtlichen Merkmals (61) des Längsprofils des Faserprodukts (6) ausführt.

9. Verfahren nach Anspruch 8, **dadurch gekennzeichnet, dass** man das örtliche Merkmal (61) mit Hilfe dieses Organs (21) herstellt.

10. Verfahren nach einem der Ansprüche 6 bis 9, **dadurch gekennzeichnet, dass** man das Auftreten des Merkmals (61) auf dem Faserprodukt (6) wiederholt, wobei man seine Stellung in der Phase verschiebt, bis das Merkmal stromab des Querlegers (2) eine vorbestimmte Querstellung, insbesondere eine zentrale Stellung, aufweist.

11. Verfahren nach einem der Ansprüche 6 bis 10, **dadurch gekennzeichnet, dass** man die Stellung des Legewagens (9) des Querlegers (2) in seinem Hin- und Herbewegungszyklus ortet, wenn das Merkmal (61) das Anordnungsorgan (21) passiert, und dann die Entsprechungsregel darin besteht, dass die Stellung des Legewagens (9) als Bezug für die Querpositionierung verwendet wird, die jeder Querschnitt des Faserprodukts (59), der gerade das Anordnungsorgan (21) passiert, in der Bahn annehmen wird.

12. Verfahren nach einem der Ansprüche 1 bis 11, **dadurch gekennzeichnet, dass** man im Fall einer Abweichung zwischen der Breite des ermittelten Profils und der Breite des Sollprofils Ablegewegenden (L_{NG}, L_{NR}) des Querlegers (2) korrigiert.

13. Verfahren nach einem der Ansprüche 1 bis 12, **dadurch gekennzeichnet, dass** man nach Durchführung einer Profilkorrektur eine Korrespondenzregel zwischen der Längsstellung der das Anordnungsorgan (21) passierenden Faserproduktquerschnitte (59) und ihrer zukünftigen Stellung in der Breite der Bahn (24) korrigiert.

14. Verfahren nach einem der Ansprüche 1 bis 13, **dadurch gekennzeichnet, dass** man das mittlere Flächengewicht der verfestigten Bahn so regelt, dass dieses Gewicht in der Längsrichtung der Bahn im Wesentlichen konstant gehalten wird.

15. Verfahren nach einem der Ansprüche 1 bis 14, **dadurch gekennzeichnet, dass** man den mittleren Wert des Regelparameters des Anordnungsorgans, insbesondere die mittlere Drehgeschwindigkeit eines Krempelabnehmers (21), zur Einstellung des Längsprofils ändert.

16. Verfahren nach einem der Ansprüche 1 bis 14, **dadurch gekennzeichnet, dass** man den Eintrittsdurchsatz der Fasern in einer Krempel (1) mit Hilfe eines Längsreglers (72) einstellt, um das Längsprofil der Bahn zu regeln.

17. Verfahren nach Anspruch 16, **dadurch gekennzeichnet, dass** man den Eintrittsdurchsatz einstellt, indem man einen an den Längsregler angelegten Sollwert einstellt.

18. Verfahren nach einem der Ansprüche 1 bis 17, **dadurch gekennzeichnet, dass** man im Rahmen der Regelung des Längsprofils das mittlere Flächengewicht der Bahn ermittelt.

19. Verfahren nach Anspruch 18, **dadurch gekennzeichnet, dass** man das mittlere Flächengewicht ermittelt, indem man die Werte der physikalischen Größe an mindestens einem Teil der Punkte der Breite der Bahn addiert.

20. Anlage zur Herstellung einer Vlies-Faserbahn, umfassend eine Maschine (1) zur Florherstellung, insbesondere eine Krempel, einen Querleger (2), der eine Bahn (16) mit quer angeordneten und übereinanderliegenden Florsegmenten bildet, und eine Verfestigungsmaschine, insbesondere eine Vernadelungsmaschine (3), die die von dem Querleger kommende Bahn aufnimmt und die verfestigte Vlies-Faserbahn erzeugt, **gekennzeichnet, durch** Erfassungsmittel (28) zum Messen einer physikalischen Größe an verschiedenen Punkten (P₁, ..., P₁₉) der Breite der verfestigten Bahn (24), die eine stromab der Verfestigungsmaschine gelegene Messstation durchläuft, und Steuermittel (32), die ein von den Erfassungsmitteln (28) geliefertes Signal empfangen, die physikalische Größe jedes Punkts mit einem sich auf diesen Punkt beziehenden Sollwert vergleichen und im Fall einer Abweichung an einem Punkt eine korrigierte Steuerung an mindestens ein stromauf der Verfestigungsmaschine wirkendes Organ (21, 9) zum Anordnen der Fasern anlegen, wenn das Anordnungsorgan (21) Fasern bearbeitet, die dazu bestimmt sind, sich an diesem Punkt zu befinden.

21. Anlage nach Anspruch 20, **dadurch gekennzeichnet, dass** das mindestens eine Anordnungsorgan (21) mindestens teilweise zur Florherstellungsmaschine (1) gehört.

22. Anlage nach Anspruch 20, **dadurch gekennzeichnet, dass** das mindestens eine Anordnungsorgan (9) mindestens teilweise zum Querleger (2) gehört.

23. Anlage nach Anspruch 22, **dadurch gekennzeichnet, dass** das mindestens eine Anordnungsorgan (9) einen Legewagen (9) umfasst, bei dem das Verhältnis zwischen der Bewegungsgeschwindigkeit und der Geschwindigkeit, mit der das Faserprodukt (6) diesen Wagen (9) verlässt, einstellbar ist, so dass das Faserprodukt (6) am Austritt aus dem Legewagen (9) mehr oder weniger gereckt oder komprimiert wird.

24. Anlage nach Anspruch 20, **dadurch gekennzeichnet, dass** das mindestens eine Anordnungsorgan umfasst:
- ein erstes, zur Vliesherstellungsmaschine gehörendes Anordnungsorgan (21) zum Einstellen des Flächengewichts der Bahn an verschiedenen Punkten ihrer Breite;
- ein zweites Anordnungsorgan, das aus einem Legewagen (9) des Querlegers (2) besteht, wobei die Wegenden (LNG, LNR) des Legewagens (9) zur Einstellung der Breite der Bahn (24) regelbar sind.

25. Anlage nach einem der Ansprüche 20 bis 24, **dadurch gekennzeichnet, dass** sie außerdem Längsprofilierungsmittel (71, 72) zur Regelung des mittleren Flächengewichts der verfestigten Bahn umfasst, um dieses Flächengewicht in der Längsrichtung der Bahn im Wesentlichen konstant zu halten.

26. Anlage nach Anspruch 25, **dadurch gekennzeichnet, dass** die Längsprofilierungsmittel Mittel (72) zum Einstellen des Gewichts der stromauf des Anordnungsorgans (9, 21) in die Florherstellungsmaschine (1) eingeführten Fasern umfassen.

27. Anlage nach Anspruch 26, **dadurch gekennzeichnet, dass** die Längsprofilierungsmittel einen Betriebssollwert eines Versorgungsreglers der Florherstellungsmaschine (1) einstellen.

28. Anlage nach einem der Ansprüche 24 bis 26, **dadurch gekennzeichnet, dass** die Längsprofilierungsmittel mindestens einen Teil der Erfassungsmittel (28) zum Erfassen einer Messung des Flächengewichts der verfestigten Bahn einschließen.

29. Anlage nach Anspruch 28, **dadurch gekennzeichnet, dass** die Längsprofilierungsmittel das mittlere Flächengewicht aus einer Addition von Werten bestimmen, die von den Erfassungsmitteln (28) an mehreren Punkten der Bahnbreite gemessen werden.
